# EUROPÄISCHE PATENTSCHRIFT

(11) **EP 1 636 451 B1**
(45) Veröffentlichungstag und Bekanntmachung des Hinweises auf die Patenterteilung: **24.08.2016**
(21) Anmeldenummer: 04762987.8
(22) Anmeldetag: 04.06.2004
(51) Int. Cl.: E05B 17/20, E05B 17/04

(54) **EINRICHTUNG ZUR SICHERUNG EINES KRAFTFAHRZEUGES VOR UNBEFUGTEM ÖFFNEN, INSBESONDERE DER FAHRZEUGTÜR**
DEVICE FOR PROTECTING A MOTOR VEHICLE FROM AN UNAUTHORIZED OPENING, PARTICULARLY OF THE VEHICLE DOOR
DISPOSITIF POUR PROTEGER UNE AUTOMOBILE D'OUVERTURES NON AUTORISEES, NOTAMMENT DE PORTIERE

(30) Priorität: 06.06.2003 DE 10326717
(43) Veröffentlichungstag der Anmeldung: 22.03.2006
(73) Patentinhaber: Volkswagen Aktiengesellschaft, 38440 Wolfsburg (DE)
(72) Erfinder: HAVEMANN, Jörg, 29389 Bad Bodenteich (DE); MEYER, Dieter, 38442 Wolfsburg (DE); ORLOW, Bernd, 38239 Salzgitter-Thiede (DE)
(74) Vertreter: Gulde & Partner
(86) Internationale Anmeldenummer: PCT/EP2004/006052
(87) Internationale Veröffentlichungsnummer: WO 2004/109044

(56) Entgegenhaltungen:
- CZ-U1- 12 861
- DE-C1- 19 639 248
- US-A- 2 276 655
- US-A- 4 073 172
- US-A- 4 347 721
- US-A- 5 906 125
- US-A1- 2003 041 636

## Beschreibung

Die Erfindung betrifft eine Einrichtung zur Sicherung eines Kraftfahrzeuges vor unbefugtem Öffnen, insbesondere der Fahrzeugtür, mit den im Oberbegriff des Anspruchs 1 genannten Merkmalen.

In Verbindung mit der ständigen Weiterentwicklung von Kraftfahrzeugen findet auch in zunehmendem Maß die Ausgestaltung von Kraftfahrzeugschlössern Berücksichtigung, so auch unter dem Gesichtspunkt der Diebstahl- oder Aufbruchsicherheit. Dabei nehmen zwar elektronische Einrichtungen einen breiten Raum ein, aber auch mechanische Einrichtungen zur Erhöhung der Diebstahl- beziehungsweise Aufbruchsicherheit werden stetig weiterentwickelt.

Grundsätzlich wird bei der Weiterentwicklung von Kraftfahrzeugschlössern im Wesentlichen immer wieder von der allgemein bekannten Ausbildung ausgegangen, gemäß der die in die Fahrzeugtür integrierte Schließvorrichtung aus einem in einem Systemgehäuse angeordneten Schließzylinder besteht. Dabei besitzt der Schließzylinder eine Zylinderbuchse, in der ein drehbar gelagerter Zylinderkern angeordnet ist. Zu diesem gehören radial verschiebbar angeordnete, federbelastete Zuhaltungen in Form von Plättchen, die bei Verriegelung durch die Schließvorrichtung in entsprechende Kanäle der Zylinderbuchse eingreifen. Wird der zugehörige Schlüssel des Kraftfahrzeuges in den Schließzylinder eingesteckt, so werden die Plättchen der Zuhaltungen derart einsortiert, dass der Zylinderkern gegenüber der Zylinderbuchse drehbar ist. Diese Drehbewegung des Zylinderkernes wird über ein langgestrecktes Bauteil, dem Paddel, das über eine Kupplung mit dem Zylinderkern mittelbar oder unmittelbar in Verbindung steht, auf den Schließmechanismus der Schließvorrichtung des Kraftfahrzeuges übertragen. Erfolgt ein Herausziehen des zugehörigen Schlüssels des Kraftfahrzeuges aus dem Schließzylinder, so erfolgt eine Verriegelung, indem die Plättchen der Zuhaltungen in entsprechende Kanäle der Zylinderbuchse des Schließzylinders eingreifen.

Ausgehend von dieser grundsätzlichen Ausbildung der in die Fahrzeugtür integrierten Schließvorrichtung sind die vielfältigsten mechanischen Einrichtungen bekannt, durch die eine Sicherung von Kraftfahrzeugen vor unbefugtem Öffnen der Fahrzeugtür erfolgt. Unabhängig davon, wie nun diese mechanischen Einrichtungen ausgebildet sind, sind sie jedoch im Wesentlichen immer wieder nur dazu geeignet, um bei hohen Zugkräften eine sichere Arretierung des Schließzylindergehäuses in der Schließzylinderaufnahme zu ermöglichen. Ist ein gewaltsames Öffnen der Fahrzeugtür und damit verbunden ein Diebstahl des Kraftfahrzeuges vorgesehen, indem von außen schlagartig auf den Schließzylinder eine große Kraft einwirkt, derart, dass ein Hereinschlagen des Schließzylinders ins Innere der Fahrzeugtür erfolgt, was mit dem Zugang an das Türschloss verbunden ist, so sind die bekannten mechanischen Einrichtungen nicht dazu geeignet, um unter Berücksichtigung dieser auf den Schließzylinder einwirkenden Kraft einen Diebstahl des Kraftfahrzeuges zu verhindern.

Aus dem Stand der Technik ist die Druckschrift CZ 12861 U1 (DE 103 52 344 A1) bekannt. Sie beschreibt einen Schließzylinder, insbesondere für Kraftfahrzeuge, bestehend aus einem Gehäuse, in dessen Hohlraum ein mit einem Schlüsselkanal und verschiebbar gelagerten, federbelasteten Lamellen versehener Zylinderkern drehbar und axial verschiebbar angeordnet ist, wobei die Lamellen bei Abwesenheit des zugehörigen Schlüssels im Schlüsselkanal über den Zylinderkernumfang herausragen und in die Sperrnuten eingreifen, die in den Ringrippen auf der Gehäuseinnenseite ausgebildet sind, die Flanken mindestens einer Sperrnut sich in Richtung der Axialverschiebung des Zylinderkerns auf dessen Grundposition erweitern, die beim gewaltsamen Drehen des Zylinderkerns eintritt und wobei es zur Entkopplung der Kupplung zwischen dem Zylinderkern und dem Austrittsglied und zum Durchdrehen des Zylinderkerns mit den herausragenden Lamellen in den durchdrehbaren Nuten kommt, die durch die Axialabstände der in der Gehäuseinnenseite ausgebildeten Ringrippen gebildet sind, während bei im Schlüsselkanal eingeschobenen zugehörigen Schlüssel die Lamellen so einsortiert werden, dass sie nicht über den Zylinderkernumfang hinausragen und mit dem Zylinder in dessen axiale Grundposition gedreht werden können, in der der Zylinderkern durch eine Feder angedrückt und durch eine Kupplung mit dem Austrittsglied gekoppelt wird. Es ist bei diesem Schließzylinder vorgesehen, dass das Gehäuse den Zylinderkern völlig überdeckt und dass vor der äußeren Zylinderkernstirnfläche eine Abdeckung mit einer Durchgangsöffnung für das Einschieben des Schlüssels angeordnet ist, wobei die Abdeckung drehbar im Gehäuse gelagert ist.

Bekannt ist ferner die Druckschrift DE 196 39 248 C1. Sie beschreibt ebenfalls einen Schließzylinder mit einem in einem Gehäuse drehbar angeordneten, einen Schlüsselkanal aufweisenden Zylinderkern, der nach Abzug eines Schlüssels aus dem Schlüsselkanal über Zuhaltungen mit einer zwischen Gehäuse und Zylinderkern angeordneten Zylinderbuchse verriegelbar ist, und der mit einer Überlast-Kupplungseinrichtung ausgestattet ist, derart, dass bei Drehbetätigung des Zylinderkerns mit einem nicht bestimmungsgemäßen Schlüssel oder Werkzeug die Drehmitnahme eines Abtriebselementes von dem Zylinderkern entkuppelt wird, wobei sich die Überlast-Kupplungseinrichtung aus mindestens einem radial verschiebbaren und drehfest mit dem Zylinderkern verbundenen Mitnehmer, der sich radial auswärts an dem Abtriebselement abstützt und in jeweils mindestens eine Aussparung des Abtriebselementes eingreift, sowie einem mit dem Mitnehmer im Überlastfall zusammenwirkenden Steuerelement besteht. Bei diesem Schließzylinder ist vorgesehen, dass das Steuerelement als sich in Richtung der Längsachse des Schließzylinders erstreckende Wippe ausgebildet ist, welche in dem Gehäuse drehfest und um eine an der Zylinderbuchse angeordnete und sich zum Gehäuse hin erstreckende Schneide schwenkbar gelagert ist, und das dem Mitnehmer abgewandte erste Ende der Wippe m Überlastfall mit einer sich in Umfangsrichtung der Zylinderbuchse erstreckenden Steuerschräge im Eingriff steht, derart, dass bei einer Drehung der Zylinderbuchse um ihre Längsachse dieses Ende der Wippe zum Gehäuse hin geschwenkt und das zweite Ende der Wippe, welches sich an dem ihm zugewandten Ende des Mitnehmers abstützt, diesen gegen den Druck einer Feder radial nach innen und aus der Aussparung des Abtriebselementes herausdrückt.

Der Erfindung liegt daher die Aufgabe zugrunde, eine noch robustere Einrichtung zur Sicherung eines Kraftfahrzeuges vor unbefugtem Öffnen, insbesondere der Fahrzeugtür, zu schaffen, durch die ein Hereinschlagen des Schließzylinders in das Innere der Fahrzeugtür und damit der Zugang an das Türschloss verhindert und somit die Diebstahlsicherheit erhöht wird.

Diese Aufgabe wird erfindungsgemäß durch eine Einrichtung mit den im Anspruch 1 genannten Merkmalen gelöst.

Ausgangspunkt der Erfindung ist eine Einrichtung zur Sicherung eines Kraftfahrzeuges vor unbefugtem Öffnen einer Fahrzeugtür, in die eine Schließvorrichtung integriert ist, bei der in einem Systemgehäuse ein Schließzylinder angeordnet ist, der aus einem in einer Zylinderbuchse drehbar gelagerten Zylinderkern besteht, der radial verschiebbar angeordnete, federbelastete Zuhaltungen besitzt, die bei Verriegelung durch die Schließvorrichtung in entsprechende Kanäle der Zylinderbuchse eingreifen, wobei die Drehbewegung des Zylinderkernes um die Achse des Schließzylinders über ein langgestrecktes Verbindungsteil, das mittelbar oder unmittelbar mit dem Zylinderkern in Wirkverbindung steht, auf den Schließmechanismus der Schließvorrichtung übertragen wird, so dass der Schließzylinder und damit der Zylinderkern mit seinem langgestreckten, mit dem Schließmechanismus in Wirkverbindung stehenden Verbindungsteil bei Einwirkung, insbesondere einer großen, von außen auf den Schließzylinder schlagartig einwirkenden Kraft in seiner axialen Position durch eine eine nach innen gerichtete axiale Verschiebung des Schließzylinders verhindernde mechanische Sperre im Wesentlichen unveränderbar ist, wobei die mechanische Sperre im Bereich der Verbindung des Zylinderkernes des Schließzylinders mit dem langgestreckten Verbindungsteil vorgesehen ist, und das langgestreckte Bauteil mit dem Zylinderkern über eine Kupplung in Verbindung steht.

### Erfindungsgemäß ist vorgesehen, dass

- zu der Kupplung ein Gehäuse gehört, das einen mit einem Gewinde versehenen Einsatz der Kupplung aufnimmt, in den das langgestreckte Bauteil eingeschraubt ist,
- wobei das Systemgehäuse zur Bildung der mechanischen Sperre eine den Bereich der Verbindung des Zylinderkernes des Schließzylinders mit dem langgestreckten Verbindungsteil im Wesentlichen übergreifende, sich axial erstreckende Anformung besitzt, die an ihrem zum Zylinderkern gerichteten freien Ende eine in Richtung der Achse des Schließzylinders verlaufende, einen ersten Anschlag bildende Einengung besitzt, durch die der Schließzylinder in seiner axialen Position begrenzt ist,
- wobei die Anformung in Richtung des langgestreckten Verbindungsteiles ausgebildet ist,
- so dass zur Begrenzung der axialen Position des Schließzylinders die den ersten Anschlag bildende Einengung der axial sich erstreckenden Anformung des Systemgehäuses mit einem zweiten Anschlag in Wirkverbindung steht, der mit dem Gehäuse der Kupplung in Verbindung steht, und der nach Art eines Flansches am äußeren Umfang des Gehäuses der Kupplung angeordnet ist, über die das langgestreckte Verbindungsteil mit dem Zylinderkern des Schüeßzylinders verbunden ist.

Dadurch wird erreicht, dass ein Hereinschlagen des Schließzylinders in das Innere der Fahrzeugtür und damit der Zugang an das Türschloss verhindert und somit die Diebstahlbeziehungsweise Aufbruchsicherheit erhöht wird. Der schlagartig von außen auf den Schließzylinder einwirkenden Kraft stehen praktisch über den Schließzylinder relativ große Kräfte gegenüber, die aus der Anordnung der eine axiale Verschiebung des Schließzylinders verhindernden mechanischen Sperre resultieren.

Weitere bevorzugte Ausgestaltungen der Erfindung ergeben sich aus den übrigen, in den Unteransprüchen genannten Merkmalen. Obwohl sich für die Anordnung der mechanischen Sperre die verschiedensten Varianten anbieten, ist unter Berücksichtigung dessen, dass der umbaute Raum des Schließzylinders nicht zu vergrößern ist, eine Anordnung der mechanischen Sperre besonders vorteilhaft, gemäß der die mechanische Sperre im Bereich der Verbindung des Zylinderkernes des Schließzylinders mit dem langgestreckten Bauteil, dem Paddel, vorgesehen ist.

Bei dieser Anordnung der mechanischen Sperre besitzt zu ihrer Bildung das den Schließzylinder aufnehmende Systemgehäuse eine den Bereich der Verbindung des Zylinderkernes des Schließzylinders mit dem langgestreckten Bauteil im Wesentlichen übergreifende, axial sich erstreckende Anformung, die an ihrem freien Ende eine in Richtung der Achse des Schließzylinders verlaufende, einen ersten Anschlag bildende Einengung besitzt, durch die der Schließzylinder in seiner axialen Position hinsichtlich einer nach innen gerichteten axialen Verschiebung begrenzt ist. Dabei kann die axial sich erstreckende, den Bereich der Verbindung des Zylinderkerns des Schließzylinders mit dem langgestreckten Verbindungsteil übergreifende Anformung an ihrem äußeren Umfang in Richtung des langgestreckten Verbindungsteiles bei Erzielung einer großen Stabilität gegen die aus dem Hereinschlagen des Schließzylinders in das Innere der Fahrzeugtür resultierenden Kraft konisch verjüngend ausgebildet sein, während sie an ihrem inneren Umfang unter Berücksichtigung der durch sie überdeckenden Bauteile vorwiegend zylindrisch auszubilden ist.

Ausgehend von der einen ersten Anschlag bildenden Einengung der axial sich erstreckenden Anformung steht zur Begrenzung der axialen Position des Schließzylinders die den ersten Anschlag bildende Einengung der Anformung des Systemgehäuses mit einem zweiten Anschlag in Wirkverbindung, der nach Art eines Flansches am äußeren Umfang eines Gehäuses der Kupplung angeordnet ist, über die das langgestreckte Verbindungsteil mit dem Zylinderkern des Schließzylinders verbunden ist.

Zweckmäßigerweise besteht zwecks weiterer Erhöhung der Stabilität gegen die aus dem Hereinschlagen des Schließzylinders in das Innere der Fahrzeugtür resultierende Kraft das Systemgehäuse und damit die den Bereich der Verbindung des Zylinderkernes des Schließzylinders mit dem langgestreckten Verbindungsteil übergreifende, axial sich erstreckende Anformung mit ihrer den ersten Anschlag bildenden Einengung aus einem druckbelastbaren Material. Aus diesem druckbelastbaren Material sollte aber auch zumindest der zweite Anschlag bestehen, der nach Art eines Flansches am äußeren Umfang des Gehäuses der Kupplung angeordnet ist. Dabei kann als druckbelastbares Material nicht nur ein harter Kunststoff, sondern auch Metall eingesetzt werden. Kommt Metall zur Anwendung, so werden die Anforderungen hinsichtlich einer hohen Druckbelastung besonders berücksichtigt, wenn als druckbelastbares Material Zinkdruckguss vorgesehen ist.

Selbstverständlich werden die durch die Erfindung beabsichtigten Wirkungen nicht nur dann erzielt, wenn die erfindungsgemäße Einrichtung bei Fahrzeugtüren eingesetzt wird, sondern diese Wirkungen treten auch dann ein, wenn die Einrichtung beispielsweise in die Schließvorrichtung der Heckklappe von Kraftfahrzeugen integriert ist.

Die Erfindung wird nachfolgend in einem Ausführungsbeispiel anhand der zugehörigen Zeichnung, die eine Schließvorrichtung einer Fahrzeugtür in einer Schnittdarstellung zeigt, näher erläutert.

Die Figur zeigt einen Schnitt einer Schließvorrichtung 1 der Fahrzeugtür eines Kraftfahrzeuges. Dabei besteht die Schließvorrichtung 1 aus einem in einem Systemgehäuse 2 angeordneten Schließzylinder 3, der eine Zylinderbuchse 4 besitzt, in der ein drehbar gelagerter Zylinderkern 5 angeordnet ist. Am äußeren Umfang des Zylinderkernes 5 sind radial verschiebbar angeordnete, federbelastete Zuhaltungen 6 vorgesehen, die die Form von Plättchen besitzen und bei Verriegelung durch die Schließvorrichtung 1 in am inneren Umfang der Zylinderbuchse 4 vorgesehene Kanäle 7 eingreifen. Wird der zugehörige Schlüssel des Kraftfahrzeuges über den Schlüsselkanal 8 in den Zylinderkern 5 und damit in den Schließzylinder 3 eingeführt, so werden die federbelasteten Zuhaltungen 6, die vor dem Einführen des Schlüssels radial nach außen gedrückt werden, einsortiert, so dass der Zylinderkern 5 gegenüber der ihn umgebenden Zylinderbuchse 4 um die Achse 9 des Schließzylinders 3 drehbar ist, so dass bei Drehung des Zylinderkernes 5 eine Betätigung des mechanisch mit dem Zylinderkern 5 gekoppelten, nicht weiter dargestellten Schließmechanismus beispielsweise zum Öffnen der Fahrzeugtür des Kraftfahrzeuges erfolgt. Ist der Schlüssel abgezogen, so erfolgt die Verriegelung, da die federbelasteten Zuhaltungen 6 nunmehr unter Berücksichtigung der einwirkenden Kraft in die Kanäle 7 der Zylinderbuchse 4 eingreifen.

Übertragen wird die Drehbewegung des Zylinderkernes 5 des Schließzylinders 3 auf den Schließmechanismus der Schließvorrichtung 1 durch das langgestreckte, nur teilweise dargestellte Verbindungsteil 10, dem Paddel. Dabei steht dieses mit dem Zylinderkern 5 über eine Kupplung 11 in Verbindung, zu der ein Gehäuse 12 gehört, das einen mit einem Gewinde versehenen Einsatz 13 aufnimmt, in den das langgestreckte Bauteil 10 einschraubbar ist.

Um nun ein Hereinschlagen des Schließzylinders 3 in das Innere der Fahrzeugtür durch die dabei wirksame Kraft F1 zu verhindern, ist der Schließzylinder 3 und damit der Zylinderkern 5 sowie das mit dem Schließmechanismus der Schließvorrichtung 1 in Wirkverbindung stehende langgestreckte Verbindungsteil 10 in seiner axialen Position durch eine eine nach innen gerichtete axiale Verschiebung des Schließzylinders 3 verhindernde mechanische Sperre 14 festgelegt. Dabei besitzt zur Bildung der mechanischen Sperre 14 das Systemgehäuse 2 eine axial sich erstreckende Anformung 15, die an ihrem freien Ende 16 eine einen ersten Anschlag 17 bildende Einengung 18 besitzt. Dieser erste Anschlag 17 steht mit einem zweiten Anschlag 19 in Wirkverbindung, der nach Art eines Flansches 20 am äußeren Umfang des Gehäuses 12 der Kupplung 11 angeordnet ist. Ist ein Hereinschlagen des Schließzylinders 3 in das Innere der Fahrzeugtür beabsichtigt, so wird dieses Hereinschlagen durch das Auftreffen des zweiten, mit dem Gehäuse 12 in Verbindung stehenden Anschlages 19 auf den ersten, durch die Einengung 18 der axial sich erstreckenden Anformung 15 gebildeten Anschlag 17 verhindert. Da bei diesem Auftreffen große Kräfte wirksam werden, besteht sowohl das Systemgehäuse 2 und damit auch die axial sich erstreckende Anformung 15 mit ihrem ersten Anschlag 17 als auch der zweite Anschlag 19 und somit auch das Gehäuse 12, das den mit einem Gewinde versehenen Einsatz 13 der Kupplung 11 aufnimmt, aus Zinkdruckguss. Dabei ist die axial sich erstreckende Anformung 15 an ihrem äußeren Umfang in Richtung der Einengung 18 konisch verjüngend ausgebildet, während sie an ihrem inneren Umfang zylindrisch ausgebildet ist.

### BEZUGSZEICHENLISTE

- 1: Schließvorrichtung
- 2: Systemgehäuse
- 3: Schließzylinder
- 4: Zylinderbuchse
- 5: Zylinderkern
- 6: federbelastete Zuhaltungen
- 7: Kanäle
- 8: Schlüsselkanal
- 9: Achse des Schließzylinders
- 10: langgestrecktes Verbindungsteil, Paddel
- 11: Kupplung
- 12: Gehäuse
- 13: mit einem Gewinde versehener Einsatz
- 14: mechanische Sperre
- 15: axial sich erstreckende Anformung
- 16: freies Ende
- 17: erster Anschlag
- 18: Einengung
- 19: zweiter Anschlag
- 20: Flansch
- F1: aufgebrachte Kraft am Schließzylinder 3

## Patentansprüche

1. Einrichtung zur Sicherung eines Kraftfahrzeuges vor unbefugtem Öffnen einer Fahrzeugtür, in die eine Schließvorrichtung (1) integriert ist, bei der in einem Systemgehäuse (2) ein Schließzylinder (3) angeordnet ist, der aus einem in einer Zylinderbuchse (4) drehbar gelagerten Zylinderkern (5) besteht, der radial verschiebbar angeordnete, federbelastete Zuhaltungen (6) besitzt, die bei Verriegelung durch die Schließvorrichtung (1) in entsprechende Kanäle (7) der Zylinderbuchse (4) eingreifen, wobei die Drehbewegung des Zylinderkernes (5) um die Achse (9) des Schließzylinders (3) über ein langgestrecktes Verbindungsteil (10), das mittelbar oder unmittelbar mit dem Zylinderkern (5) in Wirkverbindung steht, auf den Schließmechanismus der Schließvorrichtung (1) übertragen wird, so dass der Schließzylinders (3) und damit der Zylinderkern (5) mit seinem langgestreckten, mit dem Schließmechanismus in Wirkverbindung stehenden Verbindungsteil (10) bei Einwirkung, insbesondere einer großen, von außen auf den Schließzylinder (3) schlagartig einwirkenden Kraft (F1) in seiner axialen Position durch eine, eine nach innen gerichtete axiale Verschiebung des Schließzylinders (3) verhindernde mechanische Sperre (14) im Wesentlichen unveränderbar ist, wobei die mechanische Sperre (14) im Bereich der Verbindung des Zylinderkernes (5) des Schließzylinders (3) mit dem langgestreckten Verbindungsteil (10) vorgesehen ist und das langgestreckte Bauteil (10) mit dem Zylinderkern (5) über eine Kupplung (11) in Verbindung steht,
**dadurch gekennzeichnet, dass**
- zu der Kupplung (11) ein Gehäuse (12) gehört, das einen mit einem Gewinde versehenen Einsatz (13) der Kupplung (11) aufnimmt, in den das langgestreckte Bauteil (10) eingeschraubt ist,
- wobei das Systemgehäuse (2) zur Bildung der mechanischen Sperre (14) eine den Bereich der Verbindung des Zylinderkernes (5) des Schließzylinders (3) mit dem langgestreckten Verbindungsteil (10) im Wesentlichen übergreifende, sich axial erstreckende Anformung (15) besitzt, die an ihrem zum Zylinderkern (5) gerichteten freien Ende (16) eine in Richtung der Achse (9) des Schließzylinders (3) verlaufende, einen ersten Anschlag (17) bildende Einengung (18) besitzt, durch die der Schließzylinder (3) in seiner axialen Position begrenzt ist,
- wobei die Anformung (15) in Richtung des langgestreckten Verbindungsteiles (10) ausgebildet ist,
- so dass zur Begrenzung der axialen Position des Schließzylinders (3) die den ersten Anschlag (17) bildende Einengung (18) der axial sich erstreckenden Anformung (15) des Systemgehäuses (2) mit einem zweiten Anschlag (19) in Wirkverbindung steht, der mit dem Gehäuse (12) der Kupplung (11) in Verbindung steht, und der nach Art eines Flansches (20) am äußeren Umfang des Gehäuses (12) der Kupplung (11) angeordnet ist, über die das langgestreckte Verbindungsteil (10) mit dem Zylinderkern (5) des Schließzylinders (3) verbunden ist.

2. Einrichtung nach Anspruch 1, **dadurch gekennzeichnet, dass** die axial sich erstreckende, den Bereich der Verbindung des Zylinderkernes (5) des Schließzylinders (3) mit dem langgestreckten Verbindungsteil (10) übergreifende Anformung (15) an ihrem äußeren Umfang in Richtung des langgestreckten Verbindungsteiles (10) konisch verjüngend und an ihrem inneren Umfang zylindrisch ausgebildet ist.

3. Einrichtung nach Anspruch 1, **dadurch gekenntzeichnet,** dass das Systemgehäuse (2) und damit die den Bereich der Verbindung des Zylinderkernes (5) des Schließzylinders (3) mit dem langgestreckten Verbindungsteil (10) übergreifende, axial sich erstreckende Anformung (15) und der durch die Einengung (18) gebildete erste Anschlag (17) aus einem druckbelastbaren Material bestehen.

4. Einrichtung nach Anspruch 3, **dadurch gekennzeichnet, dass** zumindest der zweite Anschlag (19) aus einem druckbelastbaren Material besteht.

5. Einrichtung nach Anspruch 3 oder 4, **dadurch gekennzeichnet, dass** als druckbelastbares Material ein harter Kunststoff oder Metall eingesetzt ist.

6. Einrichtung nach Anspruch 5, **dadurch gekennzeichnet, dass** als druckbelastbares Material Zinkdruckguss vorgesehen ist.

## Claims

1. Device for protecting a motor vehicle against unauthorized opening of a vehicle door in which a locking device (1) is integrated, in which device a locking cylinder (3) is arranged in a system housing (2), said locking cylinder consisting of a cylinder core (5) which is mounted rotatably in a cylinder liner (4) and has spring-loaded tumblers (6) which are arranged in a radially displaceable manner and, upon locking by the locking device (1), engage in corresponding channels (7) of the cylinder liner (4), wherein the rotational movement of the cylinder core (5) about the axis (9) of the locking cylinder (3) is transmitted via an elongate connecting part (10), which is indirectly or directly operatively connected to the cylinder core (5), to the locking mechanism of the locking device (1) such that the locking cylinder (3), and therefore the cylinder core (5) with its elongate connecting part (10) which is operatively connected to the locking mechanism, is substantially unchangeable in its axial position in the event of the action, in particular of a large force (F1) suddenly acting on the locking cylinder (3) from the outside, because of a mechanical lock (14) preventing an inwardly directed axial displacement of the locking cylinder (3), wherein the mechanical lock (14) is provided in the region of the connection of the cylinder core (5) of the locking cylinder (3) to the elongate connecting part (10), and the elongate component (10) is connected to the cylinder core (5) via a coupling (11), **characterized in that**
- the coupling (11) includes a housing (12) which receives an insert (13) of the coupling (11), which insert is provided with a thread and into which the elongate component (10) is screwed,
- wherein, in order to form the mechanical lock (14), the system housing (2) has an axially extending moulding (15) which substantially engages over the region of the connection of the cylinder core (5) of the locking cylinder (3) to the elongate connecting part (10) and, at its free end (16) directed towards the cylinder core (5), has a constriction (18) which runs in the direction of the axis (9) of the locking cylinder (3), forms a first stop (17) and by means of which the locking cylinder (3) is restricted in its axial position,
- wherein the moulding (15) is formed in the direction of the elongate connecting part (10),
- and therefore, in order to restrict the axial position of the locking cylinder (3), the constriction (18), which forms the first stop (17), of the axially extending moulding (15) of the system housing (2) is operatively connected to a second stop (19) which is connected to the housing (12) of the coupling (11) and which is arranged in the manner of a flange (20) on the outer circumference of the housing (12) of the coupling (11) via which the elongate connecting part (10) is connected to the cylinder core (5) of the locking cylinder (3).

2. Device according to Claim 1, **characterized in that** the axially extending moulding (15) engaging over the region of the connection of the cylinder core (5) of the locking cylinder (3) with the elongate connecting part (10) is designed to conically taper on its outer circumference in the direction of the elongate connecting part (10) and to be cylindrical on its inner circumference.

3. Device according to Claim 1, **characterized in that** the system housing (2) and therefore the axially extending moulding (15) engaging over the region of the connection of the cylinder core (5) of the locking cylinder (3) with the elongate connecting part (10), and the first stop (17) formed by the constriction (18) are composed of a pressure-loadable material.

4. Device according to Claim 3, **characterized in that** at least the second stop (19) is composed of a pressure-loadable material.

5. Device according to Claim 3 or 4, **characterized in that** a rigid plastic or metal is used as the pressure-loadable material.

6. Device according to Claim 5, **characterized in that** zinc diecasting is provided as the pressure-loadable material.

## Revendications

1. Dispositif pour protéger un véhicule automobile contre une ouverture non autorisée d'une porte de véhicule, dans lequel est intégré un dispositif de fermeture (1), dans lequel un cylindre de fermeture (3) est disposé dans un boîtier de système (2) qui se compose d'un noyau de cylindre (5) supporté à rotation dans une douille de cylindre (4), lequel possède des gâchettes (6) sollicitées par ressort, disposées de manière déplaçable radialement qui, lors du verrouillage, s'engagent à travers le dispositif de fermeture (1) dans des canaux correspondants (7) de la douille de cylindre (4), le mouvement de rotation du noyau de cylindre (5) autour de l'axe (9) du cylindre de fermeture (3) étant transmis au mécanisme de fermeture du dispositif de fermeture (1) par le biais d'une pièce de connexion allongée (10) qui est en liaison fonctionnelle directement ou indirectement avec le noyau de cylindre (5) de telle sorte que le cylindre de fermeture (3), et par conséquent le noyau de cylindre (5), avec sa pièce de connexion allongée (10) en liaison fonctionnelle avec le mécanisme de fermeture, soit essentiellement non déplaçable dans sa position axiale lors de l'application d'une force, en particulier d'une grande force (F1) agissant depuis l'extérieur sous forme d'impact sur le cylindre de fermeture (3), du fait d'un verrou mécanique (14) empêchant un déplacement axial orienté vers l'intérieur du cylindre de fermeture (3), le verrou mécanique (14) étant prévu dans la région de la connexion du noyau de cylindre (5) du cylindre de fermeture (3) à la pièce de connexion allongée (10) et le composant allongé (10) étant en liaison avec le noyau de cylindre (5) par le biais d'un accouplement (11),
**caractérisé en ce que**
- un boîtier (12) appartient à l'accouplement (11) et reçoit un insert (13) de l'accouplement (11) pourvu d'un filetage, dans lequel est vissé le composant allongé (10),
- le boîtier de système (2), pour former le verrou mécanique (14), possédant une formation s'étendant axialement (15) venant essentiellement en prise par le dessus avec la région de la connexion du noyau de cylindre (5) du cylindre de fermeture (3) à la pièce de connexion allongée (10), laquelle formation possède, au niveau de son extrémité libre (16) orientée vers le noyau de cylindre (5), un rétrécissement (18) s'étendant dans la direction de l'axe (9) du cylindre de fermeture (3), formant une première butée (17), par le biais duquel rétrécissement le cylindre de fermeture (3) est limité dans sa position axiale,
- la formation (15) étant réalisée dans la direction de la pièce de connexion allongée (10),
- de telle sorte que pour limiter la position axiale du cylindre de fermeture (3), le rétrécissement (18) de la formation (15) du boîtier de système (2) s'étendant axialement, formant la première butée (17), est en liaison fonctionnelle avec une deuxième butée (19) qui est en liaison avec le boîtier (12) de l'accouplement (11) et qui est disposée à la manière d'une bride (20) au niveau de la périphérie extérieure du boîtier (12) de l'accouplement (11), par le biais duquel accouplement la pièce de connexion allongée (10) est connectée au noyau de cylindre (5) du cylindre de fermeture (3).

2. Dispositif selon la revendication 1, **caractérisé en ce que** la formation s'étendant axialement (15), venant en prise par le dessus avec la région de la connexion du noyau de cylindre (5) du cylindre de fermeture (3) à la pièce de connexion allongée (10), est réalisée, au niveau de sa périphérie extérieure, de manière à se rétrécir coniquement dans la direction de la pièce de connexion allongée (10) et, au niveau de sa périphérie intérieure, sous forme cylindrique.

3. Dispositif selon la revendication 1, **caractérisé en ce que** le boîtier de système (2) et par conséquent la formation s'étendant axialement (15), venant en prise par le dessus avec la région de la connexion du noyau de cylindre (5) du cylindre de fermeture (3) à la pièce de connexion allongée (10), et la première butée (17) formée par le rétrécissement (18), se composent d'un matériau pouvant être sollicité en pression.

4. Dispositif selon la revendication 3, **caractérisé en ce qu'**au moins la deuxième butée (19) se compose d'un matériau pouvant être sollicité en pression.

5. Dispositif selon la revendication 3 ou 4, **caractérisé en ce qu'**un plastique dur ou un métal est utilisé en tant que matériau pouvant être sollicité en pression.

6. Dispositif selon la revendication 5, **caractérisé en ce que** l'on prévoit en tant que matériau pouvant être sollicité en pression du zinc moulé sous pression.
